# EUROPÄISCHE PATENTSCHRIFT

(11) **EP 0 524 429 B1**
(45) Veröffentlichungstag und Bekanntmachung des Hinweises auf die Patenterteilung: **25.10.1995**
(21) Anmeldenummer: 92110334.7
(22) Anmeldetag: 19.06.1992
(51) Int. Cl.: D03D 47/34

(54) **Vorrichtung zur unterschiedlichen Bremsung laufender Fäden, Drähte oder dergleichen**
Device for selective braking of threads or wires and the like
Dispositif pour freiner distingtivement des fils ou des fils de fers et similaire

(30) Priorität: 22.07.1991 DE 9109001 U; 29.10.1991 DE 9113430 U
(43) Veröffentlichungstag der Anmeldung: 27.01.1993
(73) Patentinhaber: SOBREVIN Société de brevets industriels-Etablissement, FL-9490 Vaduz (LI)
(72) Erfinder:
(74) Vertreter: Rieder, Hans-Joachim, Dr.

(56) Entgegenhaltungen:
- EP-A- 0 384 502
- DE-A- 3 446 567
- FR-A- 2 375 366
- GB-A- 2 196 994

## Beschreibung

Die Erfindung betrifft eine Vorrichtung gemäß Gattungsbegriff des Anspruches 1.

Eine gattungsgemäße Vorrichtung zeigt die französische Patentanmeldung 23 75 366. Von dort ist eine Vorrichtung bekannt zur unterschiedlichen bremsenlaufender Fäden. Zwei zueinander abgefederte Bremsenteile werden zyklisch derart verstärkt beaufschlagt, daß eine zyklische Änderung der Bremskraft gegeben ist. Die Federkraft, mit welcher die beiden Tellerfedern gegeneinander treten, muß einerseits so groß sein, daß eine genügende Fadenbremsung vorliegt. Andererseits darf sie den Schußeintrag nicht benachteiligen. Auch muß berücksichtigt sein, daß Knotenstellen, die gegeneinander abgefederten Laschen durchlaufen können, ohne daß es zu Fadenbruch kommt. Bei den heutigen, mit hoher Schußfadengeschwindigkeit arbeitenden Webmaschinen mit in kurzen Zeitabständen erfolgendem zyklischen Schußeintrag verbleiben aufgrund des Start- und Stopprinzips für das Bremsen und Freigeben des Fadens nur wenige Millisekunden verbunden mit dem Problem, daß die gegeneinander abgefederten Laschen nicht genügend schnell reagieren und zu Störungen des Fadentransports führen.

Eine weitere Vorrichtung zur Bremsung laufender Fäden ist aus der EP-A-0 384 502 bekannt.

Der Erfindung liegt daher die Aufgabe zugrunde, eine Vorrichtung der in Rede stehenden Art von einfachem Aufbau so auszugestalten, daß neben einer besonders schnell ansprechenden Arbeitsweise einerseits stets die genügende Bremskraft vorliegt und andererseits der Durchlauf des Fadens selbst bei höchsten Schußfadengeschwindigkeiten und in kurzen Zeitabständen erfolgendem zyklischen Schußeintrag der Webmaschine nicht beeinträchtigt ist.

Gelöst wird die Erfindungsaufgabe bei einer gattungsgemäßen Vorrichtung durch eine zyklische Änderung der Bremskraft aus einer motorischen Verdrehung eines der Bremsenteile.

Zufolge derartiger Ausgestaltung ist der Gebrauchswert einer Vorrichtung der in Rede stehenden Art wesentlich erhöht. Die Vorrichtung ist der Arbeitsweise der Webmaschine optimal anpaßbar, selbst wenn mit höchsten Schußfadengeschwindigkeiten bei in kurzen Zeitabständen erfolgendem zyklischen Schußeintrag gearbeitet wird. Dennoch liegt stets die genügende Bremskraft der vom Faden passierten Bremsenteile vor. Während des Schußeintrages ist die Bremskraft praktisch Null aufgrund der motorischen Drehung eines der Bremsenteile. Der Faden kann demgemäß störungsfrei die Vorrichtung durchlaufen, auch wenn Knoten am Faden vorliegen. Nach Beendigung des Schußeintrages treten wiederum die Bremsenteile in Bremsstellung zueinander aufgrund der Drehung des betreffenden, motorisch angetriebenen Bremsenteiles. Der Faden wird daher beim Durchlauf der Vorrichtung optimal geschont, was sich letztendlich in einer besonders guten Webqualität auszeichnet.

Eine vorteilhafte Weiterbildung ist darin zu sehen, daß das eine Bremsenteil eine von einer federnd anliegenden Lasche beaufschlagte, motorisch drehangetriebene Welle ist mit einem querschnittsreduzierenden Bereich auf einem Teil ihres Umfanges. Während des Schußeintrages nimmt die motorisch angetriebene Welle eine solche Position ein, daß der Faden das von dem querschnittsreduzierenden Berteich ausgebildeten Fenster durchsetzt. Nach Beendigung des Schußeintrages dreht die Welle in eine solche Position, in welcher der querschnittsreduzierende Bereich außerhalb des Durchlaufweges des Fadens liegt. Dann wird der Faden von der federnd anliegenden Lasche gegen den Umfang der Welle gedrückt.

Es erweist sich sodann als vorteilhaft, daß axial beiderseits des Bereichs im Querschnitt kreisförmige Ringbunde als Abstützfläche der federnden Lasche vorgesehen sind. Der Bereich bildet dann ein beidseitig gerahmtes Fenster aus, durch welches der Faden in der nicht gebremsten Stellung gezogen wird. Die Lasche kann sich daher mit unveränderter Kraft an der Welle abstützen, auch wenn das Fenster in Gegenüberlage zur Lasche gelangt. Das ist die Position, in welcher der Faden behinderungsfrei beide Bremsenteile passieren kann.

Ein weiterer Vorteil ist darin zu sehen, daß der lagerseitige Endabschnitt der frei ausladenden Welle als Rotor eines ortsfest angeordneten elektromagnetischen Drehantriebes gestaltet ist. Dieser läßt sich günstig an die Arbeitsweise der Webmaschine anpassen. Dadurch ist gewährleistet, daß zum richtigen Zeitpunkt beim Schußeintrag der Faden das Fenster der Welle durchwandern kann. Der elektromagnetische Drehantrieb gestattet dabei kürzeste Steuerzeiten.

Die elektrische Kopplung des Drehantriebes mit der Steuerung der Webmaschine führt dazu, daß stets im richtigen Moment die elektromagnetisch angetriebene Welle ihre bestimmungsgemäße Position einnimmt.

Eine Version zeichnet sich dadurch aus, daß das Fenster von einer sich über etwa 90° Umfangslänge erstreckenden Querschnittsverkleinerung mit konvex gestaltetem Boden mit linienförmigem Übergang in die Umfangsfläche gebildet ist.

Bei einer anderen Ausgestaltung ist das Fenster durch eine exzentrische Anordnung eines Kreisabschnittes kleineren Durchmessers gebildet.

Die Bremskraft, mit welcher die Lasche an der Welle anliegt, ist in einfacher Weise dadurch regelbar, daß die Lasche an einem freitragenden, in seiner reibschlüssigen Lagerung drehbaren Dorn ausladet zur Regulierung der federnden Anlage zwischen Lasche und Welle.

Je schneller die Speichertrommel bzw. die Fadenöse der Fadenliefervorrichtung umläuft, desto geringer wird die Federkraft und damit die Bremsung auf den Faden. Im Gegensatz dazu wird die Bremsung größer, wenn die Speichertrommel bzw. Fadenöse langsam umläuft bzw. stillsteht.

Die Erfindung ist in den Ansprüchen 1-8 dargelegt.

Nachstehend werden vier Ausführungsbeispiele der Erfindung anhand der Zeichnungen erläutert. Es zeigt:
- Fig. 1: in perspektivischer Darstellung die erfindungsgemäße Vorrichtung,
- Fig. 2: einen Längsschnitt durch die Welle gemäß ihrer Faden-Klemmstellung,
- Fig. 3: einen Horizontalschnitt durch die Vorrichtung, ebenfalls die Faden-Klemmstellung betreffend,
- Fig. 4: eine der Figur 2 entsprechende Darstellung, jedoch in der Faden-Freigabestellung,
- Fig. 5: einen Horizontalschnitt durch die Vorrichtung, wobei die Faden-Freigabestellung vorliegt,
- Fig. 6: einen Horizontalschnitt durch eine abgewandelte Vorrichtung gemäß der Faden-Klemm-Stellung, betreffend die zweite Ausführungsform und
- Fig. 7: ein Blockschaltbild, unter Veranschaulichung der elektrischen Kopplung des Drehantriebes mit der Steuerung der Webmaschine.

Die Vorrichtung gemäß der ersten Ausführungsform ist als Ganzes mit der Ziffer 1 bezeichnet und besitzt ein U-förmiges Traggestell 2. In dem einen nach oben weisenden U-Schenkel 3 befindet sich eine Eintrittsöffnung 4 für einen Faden 5. Fluchtend zur Eintrittsöffnung 4 ist am anderen U-Schenkel 6 des Traggestells 2 eine Fadenabzugsöse 7 vorgesehen.

Vorzugsweise wird die Vorrichtung einer nicht veranschaulichten Fadenliefervorrichtung nachgeordnet. Nach Durchlaufen der Vorrichtung 1 gelangt dann der Faden zu einer Webmaschine 8.

Der Steg 9 des U-förmigen Traggestells 2 nimmt nahe des mit der Eintrittsöffnung 4 versehenen U-Schenkels 3 einen freitragenden Dorn 10 auf. Dessen nach oben gerichtetes, freies Ende überragt geringfügig den U-Schenkel 3. Das untere Ende des Dornes 10 sitzt reibungsschlüssig in einem am U-Steg 9 befestigten Lager 11. Das dieses durchsetzende untere Ende des Dornes 10 ist mit einem Drehknopf 12 bestückt, mittels welchem der Dorn 10 unter Überwindung der Lagerreibung gedreht werden kann.

Mit dem Dorn 10 ist oberhalb des Steges 9 das eine Ende 14' einer aus Federmaterial bestehenden Lasche 14 mittels Schrauben 13 verbunden. Alternativ könnte der Arm 10 auch längsgeschlitzt sein zum fesselnden Eintritt des Endes 14' der Lasche 14. Deren anderes Ende 14'' stützt sich an einer motorisch drehangetriebenen Welle 15 ab, welche sich parallel zum Dorn 10 nahe des U-Schenkels 6 erstreckt. Die in Richtung der Welle 15 abgefederte Lasche 14 und die Welle 15 stellen zwei Bremsenteile B, B' dar, zwischen welchen der Faden 5 durchläuft. Sowohl der Dorn 10 als auch die Welle 15 sind so angeordnet, daß sie nicht störend im Durchgangsweg des Fadens 5 liegen und das zentrische Hindurchführen desselben durch die Eintrittsöffnung 4 und Fadenabzugsöse 7 gestatten.

Das jenseits der linienförmigen Abstützung an der Welle 15 liegende Ende 14'' verläuft entgegen der Fadendurchzugsrichtung abgewinkelt.

Sowohl das freie Ende der Welle 15 als auch dasjenige des Dornes 10 überragen die obere Längsflanke 14''' der Lasche 14. Die gegenüberliegende Längsflanke 14'''' der Lasche 14 verläuft dicht oberhalb des Steges 9 des U-förmigen Traggestells 2. Die Welle 15 durchsetzt den Steg 9 und trägt an ihrem unteren Ende einen im Querschnitt kreisförmigen, einen Rotor darstellenden Permanentmagneten 16, der seinerseits drehbar einem Elektromagneten 17 zugeordnet ist. Dessen Wicklung trägt die Bezugsziffer 18. Auf diese Weise ist ein elektromagnetischer Drehantrieb EM für die Welle 15 geschaffen, mittels welchem es möglich ist, die Welle 14 im Bereich von etwa 90° bis 180° zu drehen.

Gemäß dem dargestellten Ausführungsbeispiel ist veranschaulicht, daß die Welle 14 jeweils um 180° dreht. Die motorisch drehangetriebene Welle 15 ist mit einem querschnittsreduzierenden Fenster 19 auf einem Teil ihres Umfanges versehen. Axial beiderseits des Fensters 19 bildet die Welle 15 im Querschnitt kreisförmige Ringbunde 20,21 aus, die als Abstützflächen für die federnde Lasche 14 dienen. Gemäß Figur 1 bis 5 ist das Fenster 19 von einer sich über etwa 90° Umfangslänge erstreckenden Querschnittsverkleinerung der Welle 15 mit konvex gestaltetem Boden 22 mit linienförmigem Übergang 23 in die Umfangsfläche der Welle 15 gebildet.

Die Webmaschine 8 ist mit einer im Blockschaltbild gemäß Figur 7 veranschaulichten Steuerung 24 ausgestattet, durch welche der Schußeintrag gesteuert wird. Die Steuerung 24 steht ihrerseits über eine elektrische Kopplung 25 in Verbindung mit dem elektromagnetischen Drehantrieb EM, welcher gemäß Ausführungsbeispiel einen getakteten Drehantrieb der Welle 15 erlaubt.

Die Kraft, mit welcher sich die federnde Lasche 14 an der Welle 15 abstützt, ist variierbar durch Verdrehen des Drehknopfes 12 unter Überwindung der reibschlüssigen Lagerung des Dornes 10. Der Reibschluß kann dabei durch die Lasche 14 nicht überbunden werden. Diese Voreinstellung erlaubt eine Anpassung an unterschiedliche Faden-Einlaufwinkel. Es wäre auch möglich, die Welle selbst zu verlagern, und zwar vorzugsweise in Richtung der federnden Lasche 14 oder von dieser weg.

Die Wirkungsweise der Vorrichtung ist folgende: Aus Figur 1 bis 3 geht die Fadenklemmstellung hervor. Die Welle 15 nimmt eine solche Position ein, in welcher das Fenster 19 gegenüber der Fadendurchlaufstelle etwa um 180° versetzt liegt. Das Ende 14'' liegt federbeaufschlagt an der Welle 15 an unter Verwirklichung einer nahezu linienförmigen Berührung unter Verwirklichung eines gebremsten Durchlasses des Fadens 5.

Erfolgt über die Steuerung 24 der Webmaschine 8 der Befehl zum Schußeintrag, wird einhergehend über die Kopplung 25 dem elektromagnetischen Drehantrieb EM der Impuls gegeben, die Welle 15 um 180° in die Position gemäß Figur 4 und 5 zu drehen. Aufgrund dessen gelangt das Fenster 19 in Gegenüberlage zum Ende 14'' der Lasche 14, welche sich dann an den Ringbunden 20,21 der Welle abstützt. Somit liegt ein freier Durchgang für den Faden 5 vor. Dieser kann beim Schußeintrag ohne Beeinträchtigung durch Bremskraft die Vorrichtung 1 passieren. Nach erfolgtem Schußeintrag gibt die Steuerung 24 der Webmaschine 8 den Befehl, über den elektromagnetischen Drehantrieb EM die Welle 15 um 180° in die Stellung gemäß Figur 1 bis 3 zu drehen. Diese Drehung erfolgt vorzugsweise so, daß die Drehrichtung übereinstimmt mit der Fadendurchlaufrichtung, so daß ein Stau vor der Welle 15 mit Sicherheit verhindert ist. Es findet also eine zyklische Änderung der Bremskraft aus der motorischen Drehung eines der Bremsenteile B,B' statt, nämlich das die Welle 15 verkörpernde Bremsenteil B'.

In der Faden-Freigabestellung gemäß 4 und 5 gestattet der konvex verlaufende Boden 22 des Fensters einen optimalen Durchgang für den Faden, selbst wenn Knoten an diesem vorhanden sind, da im Einlaufbereich vor dem Fenster in gewisser Hinsicht ein Einlaufzwickel gebildet wird.

Anstatt eines getakteten Drehantriebes der Welle 15 wäre auch eine ständige Rotation der Welle 15 mittels eines Elektromotors möglich, wobei die Synchronität zwischen Schußeintrag und Drehzahl herzustellen wäre.

In Figur 6 liegt eine abweichende Ausgestaltung des Fensters 19' vor. Dieses ist nun gebildet durch eine exzentrische Anordnung eines Kreisabschnittes 15' kleineren Durchmessers derart, daß die dem Fenster 19 gegenüberliegende Wandung des Kreisabschnittes 15' mit der Wandung der Welle 15 fluchtet. Auf diese Weise wird ein Fenster 19' in Sichelform geschaffen. Figur 6 veranschaulicht dabei die Faden-Klemmstellung. In die Faden-Freigabestellung gelangt das Fenster 19' durch eine etwa 180° erfolgende Drehung der Welle 15. Die Arbeitsweise dieser abgewandelten Vorrichtung in Figur 6 entspricht der vorbeschriebenen Vorrichtung.

## Patentansprüche

1. Vorrichtung zur unterschiedlichen Bremsung laufender Fäden, Drähte oder dergleichen, insbesondere zum Einsatz beim Schußeintrag an Webmaschinen (8), mit mehreren zueinander federnden Bremsenteilen (B,B'), zwischen denen der Faden (5) durchläuft, mit einer zyklischen Änderung der Bremskraft aus der Bewegung eines der Bremsenteile (B,B'), dadurch gekennzeichnet, daß das eine Bremsenteil (B') eine von einer federnd anliegenden Lasche (14) beaufschlagte, motorisch drehangetriebene Welle (15) ist mit einem querschnittsreduzierenden Bereich (19,19') auf einem Teil ihres Umfanges.

2. Vorrichtung nach Anspruch 1, dadurch gekennzeichnet, daß axial beidseits des Bereiches (19,19') im Querschnitt kreisförmige Ringbunde (20,21) als Abstützungsflächen der federnden Lasche (14) vorgesehen sind.

3. Vorrichtung nach einem oder mehreren der vorhergehenden Ansprüche, dadurch gekennzeichnet, daß die Welle (15) frei ausladend ist und, daß der lagerseitige Endabschnitt der Welle (15) als Rotor eines ortsfest angeordneten elektromagnetischen Drehantriebes (EM) gestaltet ist.

4. Vorrichtung nach einem oder mehreren der vorhergehenden Ansprüche, gekennzeichnet durch eine elektrische Kopplung (25) des Drehantriebes (EM) mit der Steuerung (24) der Webmaschine (8).

5. Vorrichtung nach einem oder mehreren der vorhergehenden Ansprüche, gekennzeichnet durch einen getakteten Drehantrieb (EM) der Welle (15).

6. Vorrichtung nach einem oder mehreren der vorhergehenden Ansprüche, dadurch gekennzeichnet, daß der Bereich (19) von einer sich über etwa 90° Umfangslänge erstrekkenden Querschnittsverkleinerung mit konvex gestaltetem Boden (22) mit linienförmigem Übergang (23) in die Umfangsfläche gebildet ist.

7. Vorrichtung nach einem oder mehreren der vorhergehenden Ansprüche, dadurch gekennzeichnet, daß der Bereich (19') durch eine exzentrische Anordnung eines Kreisabschnittes (15') kleineren Durchmessers gebildet ist.

8. Vorrichtung nach einem oder mehreren der vorhergehenden Ansprüche, dadurch gekennzeichnet, daß die Lasche (14') von einem freitragenden in seiner reibungsschlüssigen Lagerung drehbaren Dorn (10) ausladet zur Regulierung der federnden Anlage zwischen Lasche (14) und Welle (15).

## Claims

1. Device for braking moving threads, wires or the like differently, in particular for use during weft insertion on power looms (8), with several brake components (B,B') which are flexible relative to each other and between which the thread (5) passes, with a cyclic variation in braking force arising from movement of one of the brake components (B,B'), characterised in that one brake component (B') is a motor-rotated shaft (15) acted upon by a spring-contact plate (14), with a cross-section reducing region (19, 19') over part of its circumference.

2. Device according to claim 1, characterised in that annular shoulders (20, 21) of circular cross-section are provided axially on both sides of the region (19, 19') as support surfaces for the spring plate (14).

3. Device according to one or more of the preceding claims, characterised in that the shaft (15) is freely projecting and in that the end section of the shaft (15) on the mounting side is designed as the rotor of a stationarily mounted electromagnetic rotary drive (EM).

4. Device according to one or more of the preceding claims, characterised by electric coupling (25) of the rotary drive (EM) to the control means (24) for the power loom (8).

5. Device according to one or more of the preceding claims, characterised by a clock-operated rotary drive (EM) of the shaft (15).

6. Device according to one or more of the preceding claims, characterised in that the region (19) is formed by a cross-sectional reduction extending over approximately 90° circumferential length with a convexly shaped bottom (22) with a linear junction (23) with the circumferential surface.

7. Device according to one or more of the preceding claims, characterised in that the region (19') is formed by an eccentric arrangement of a circle section (15') of smaller diameter.

8. Device according to one or more of the preceding claims, characterised in that the plate (14') projects from a cantilever mandrel (10) which is rotatable in its frictionally locking mounting, to regulate spring contact between plate (14) and shaft (15).

## Revendications

1. Dispositif pour soumettre à divers freinages des fils, fils métalliques ou analogues, en mouvement, en particulier destinés à être mis en oeuvre lors de l'insertion de trame dans des métiers à tisser (8), présentant une pluralité de pièces de freinage (B, B') soumises l'une par rapport à l'autre à des forces élastiques, entre lesquelles le fil (5) passe, avec une variation cyclique de la force de freinage, provoquée par le déplacement de l'une des pièces de freinage (B, B'), caractérisé en ce qu'une pièce de freinage (B') est un arbre (15) entraîné en rotation par un moteur, sur lequel une patte (14) appuie élastiquement, avec une zone (19, 19') de section transversale réduite sur une partie de sa périphérie.

2. Dispositif selon la revendication 1, caractérisé en ce que des collets annulaires (20, 21), à section transversale circulaire, disposés axialement de chaque côté de la zone (19, 19'), sont prévus à titre de surfaces d'appui de la patte (14) sollicitée élastiquement.

3. Dispositif selon l'une ou plusieurs des revendications précédentes, caractérisé en ce que l'arbre (15) est en porte-à-faux librement et en ce que la section d'extrémité située côté palier de l'arbre (15) est configurée sous forme de rotor d'un entraînement de rotation électromagnétique (EM) disposé localement fixe.

4. Dispositif selon l'une ou plusieurs des revendications précédentes, caractérisé par un couplage électrique (25) de l'entraînement en rotation (EM), avec le dispositif de commande (24) du métier à tisser (B).

5. Dispositif selon l'une ou plusieurs des revendications précédentes, caractérisé par le fait que l'entraînement en rotation (EM) de l'arbre (15) est cadencé.

6. Dispositif selon l'une ou plusieurs des revendications précédentes, caractérisé en ce que la zone (19) est constituée d'une partie de section plus réduite, s'étendant sur à peu près 90° le long de la périphérie, avec un fond (22) de forme convexe et une transition (23) continue vers la surface périphérique.

7. Dispositif selon l'une ou plusieurs des revendications précédentes, caractérisé en ce que la zone (19') est constituée en disposant de façon excentrique une section circulaire (15') de petit diamètre.

8. Dispositif selon l'une ou plusieurs des revendications précédentes, caractérisé en ce que la patte (14'), pour la régulation de l'appui élastique entre patte (14) et arbre (15), est en porte-à-faux, depuis un mandrin (10) susceptible de tourner, porté librement, dans son tourillon, avec une liaison par friction.
